# EUROPÄISCHE PATENTANMELDUNG

(11) **EP 0 471 305 A1**
(43) Veröffentlichungstag der Anmeldung: **19.02.1992**
(21) Anmeldenummer: 91113385.8
(22) Anmeldetag: 09.08.1991
(51) Int. Cl.: B66F 11/04, A62B 5/00

(54) **An einen Mobilkran anbaubare Plattform**

(30) Priorität: 17.08.1990 CH 2681/90
(71) Anmelder: Frey-Wigger, Paul, CH-6232 Geuensee (CH)
(72) Erfinder: Frey-Wigger, Paul, CH-6232 Geuensee (CH)
(74) Vertreter: Fillinger, Peter, Dr.

(57) **Zusammenfassung**

Die Rettungsplattform (7) ist fest mit dem Ende eines Auslegers (3) an einem Mobilkran (1) befestigt. An der Plattform (7) befindet sich eine Umlenkrolle (39), auf der eine Seilschlaufe, deren Enden auf einer Spannseilwinde (29) und einer Tragseilwinde (31) auf dem Mobilkranfahrzeug auflaufen. Ein Rettungskorb (37) ist mit dem einen Trum der Seilschlaufe verbunden und kann zwischen einer sich am Boden beim Fahrzeug befindlichen Aussteigeplattform (39) und der Plattform (7) am Ende des Auslegers (5) verfahren werden. Es ist möglich, mehrere Rettungskörbe (37) vorzusehen, die unabhängig voneinander zwischen dem Boden und der oberen Plattform (7) verkehren können.

## Beschreibung

Gegenstand der vorliegenden Erfindung ist eine an einem Mobilkran anbaubare Plattform gemäss Oberbegriff des Patentanspruches 1.

Eine derartige Vorrichtung ist beispielsweise auch in der DE-OS-3011945 beschrieben und eignet sich als Arbeitsplattform zum Ausführen von Fassadenarbeiten an Hochhäusern, Türmen, Masten und dergl. Die bekannte Plattform ist nicht geeignet, um im Notfall Menschen aus Hochhäusern retten zu können, da das Nach-unten-Führen der mit dem Ende des Auslegers verbundenen Plattform nur sehr langsam vor sich geht und mit jeder Rettung die Plattform erneut vor dem jeweiligen Fenster positioniert werden muss, was bei einem Ausleger von beispielsweise von 100 m Länge sehr schwierig ist.

Es sind auch am Haken von Mobilkranen aufhängbare Körbe bekannt, mit denen Arbeiten an hohen Bauwerken ausgeführt werden können. Diese weisen den Nachteil auf, dass sie ebenfalls nur sehr langsam auf- und abbewegt werden können und zudem dazu neigen, eine Pendelbewegung auszuführen, welche für die Insassen grosse Gefahren in sich birgt.

Die vorliegende Erfindung stellt sich die Aufgabe, eine Plattform zu schaffen, die sich zur Personenrettung aus Hochhäusern im Brandfall eignet. Eine weitere Aufgabe der Erfindung liegt darin, die Plattform derart auszubilden, dass gleichzeitig mehrere Personengruppen gerettet werden können.

Erfindungsgemäss wird diese Aufgabe gelöst durch die kennzeichnenden Merkmale des Anspruches 1.

Die erfindungsgemässe Plattform hat den Vorteil, dass sie während der gesamten Rettungszeit am Rettungsort stationiert bleibt und dadurch nur ein einziges Mal dorthin geführt werden muss. Der oder die zwischen der Plattform und dem Boden im wesentlichen parallel zum Ausleger hin- und zurückfahrenden Rettungskörbe werden sofort nach Verlassen der Plattform weg vom Gefahrenbereich an der Fassade des zu evakuiernden Gebäudes geführt. Die geretteten Menschen können in grossem Abstand und im Schutze des Auslegers unten den Rettungskorb verlassen. Bei der Verwendung mehrerer Rettungskörbe kann eine entsprechend grössere Anzahl Leute gerettet werden, da nicht jedes Mal auf die Rückkehr eines einzigen Korbes gewartet werden muss, bis weitere Leute das Gebäude verlassen können. Dank dem in einem Führungsschlitz im Rettungskorb geführten Seil kann dieser stets in pendelfreier, kontrollierter Lage gehalten werden.

Die einzeln angetriebenen Rettungskörbe können unabhängig voneinander vom Boden zur Plattform geführt werden, so dass keine unnötigen Wartezeiten und folglich eine höhere Förderquote eintritt.

Anhand eines illustrierten Ausführungsbeispieles wird die Erfindung näher erläutert. Es zeigen:
Fig. 1 eine schematische Darstellung eines Mobilkrans mit einer am Auslegerende montierten Plattform,
Fig. 2 eine Detailansicht der Plattform mit vier Rettungskörben.

Am Ende eines aus mehreren teleskopartig miteinander verbundenen Abschnitten 3 bestehenden Auslegers 5 eines Mobilkrans 1 ist eine Plattform 7 befestigt. Die Plattform 7 ist mittels Achszapfen 9 am Endteil 11 des Auslegers 5 verbunden und kann mit nicht näher beschriebenen Mitteln bezüglich der Horizontalen verschwenkt, bzw. justiert, werden. Die Plattform 7 ist dadurch unabhängig vom Neigungswinkel des Auslegers 5 horizontal gehalten. Die Antriebsmittel zum Ausfahren der Teleskopabschnitte 3 des Auslegers 5, die Elemente 13 zum Neigen des Auslegers sowie die Vorrichtung zum Drehen desselben werden als bekannt vorausgesetzt und daher nicht näher erläutert. Sie sind Teil von jedem Mobilkran.

Die Plattform 7 weist ein Paar um eine Horizontale Achse A schwenkbare Auslegerarme 15 auf, an deren Enden eine Welle 17 und eine darauf drehbar befestigte Umlenkrolle 19 befestigt ist. Die Achse A ist mit einem die Basis für die Plattform 7 bildenden Trägerrahmen 23 verbunden. Die Auslegerarme 15 können mittels einem Linearantrieb, z.B. einem Pneumatik- oder Hydraulikzylinder 25 um die Achse A geschwenkt werden.

Ueber die Umlenkrolle 19 läuft ein Seil 27 nach unten zum Fahrgestell des Mobilkrans 1, wobei das eine Seilende auf einer Spannseilwinde 29 und das andere Ende auf einer Tragseilwinde 31 aufgewikkelt ist. Die Spannseilwinde 29 und die Tragseilwinde 31 sind zusammen auf einem am Ausleger 5 schwenkbaren Windenträger 33 befestigt und durch entsprechende Antriebe (Motoren nicht dargestellt) antreibbar. Am Trum 35 des Seiles 27, das zur Spannseilwinde 29 führt, ist ein Rettungskorb 37 aufgehängt, welcher durch Aufspulen des Seiles 27 auf die Spannseilwinde 29 und durch Abspulen des Seiles 27 von der Tragseilwinde 31 von der Plattform 7 nach unten verfahrbar ist. Die beiden Trume des Seiles 27 sind so weit gespannt, dass der Rettungskorb 37 an keiner Stelle seiner Fahrt - nach unten oder nach oben - mit den Auslegerabschnitten 3 des Auslegers 5 in Berührung gelangen kann (Figur 1).

Im Bereich seitlich der beiden Winden 29 und 31 befindet sich eine in Figur 1 nur schematisch dargestellte Aussteigeplattform 39, welche beispielsweise auf einem vertikal angeordneten, teleskopisch ausfahrbaren Hydraulikzylinder 41 montiert ist und eine von der Aussteigeplattform 39 zum Boden führende Treppe oder Leiter 43 aufweist. Die Aussteigeplattform 39 kann auch Teil des Windenträgers 33 sein, bzw. die Winden 29 und 31 können an der Aussteigeplattform 39 befestigt sein.

Im folgenden wird anhand der Figur 2 die Plattform 7 näher beschrieben.

Die gezeigte Plattform 7 weist vier Rettungskörbe 37 auf. Selbstverständlich ist es möglich, die Plattform 7 mit nur einem oder zwei Rettungskörben 37 auszurüsten. Entsprechend werden dann selbstverständlich auch eine geringere Anzahl von Winden 29,31 benötigt.

Auf dem Trägerrahmen 23 ist eine Bodenplatte 45 befestigt, die als Laufsteg dient und in der gezeigten Ausführung beidseitig ausziehbare Laufstegabschnitte 47 aufweist, wobei am zu äusserst liegenden Abschnitt 47 ein um eine vertikale Achse schwenkbarer Abschnitt 49 befestigt sein kann. Vorzugsweise sind beidseitig der Laufstegabschnitte 47 Geländer 51 angeordnet. Jeder Rettungskorb 37 ist vorzugsweise mittels vier von den Ecken der oberen Abdeckung 52 in einem Punkt zusammenlaufenden Tragseilen 53 aufgehängt. Die nach unten laufenden Trume der Seile 27 liegen in einem den Rettungskorb 37 durchdringenden Einschnitt 55, der sich so weit in den Korb 37 hinein erstreckt, dass bei vertikal gestelltem Ausleger 5 keine Berührung der Seile 27 mit dem Korb 37 erfolgen kann.

Der Rettungskorb 37 liegt seitlich an der Aussteigeplattform 39 bzw. dem ersten ausfahrbaren Laufstegabschnitt 47 an und weist eine auf diese Seite hin gerichtete Schiebetür 57 auf, welche einen Zutritt von Personen von der Aussteigeplattform 39 zum Rettungskorb 37 ermöglicht.

Der Rettungskorb 37 besteht im wesentlichen aus einem die vier Wände, den Boden 61 und die obere Abdeckung 52 bildenden Rahmen 63. Die Wände 59 und die Abdeckung 52 können aus Platten oder aus in den Rahmen 63 eingespannten Tüchern bestehen, welche Schutz der darin transportierten Menschen gegenüber Hitze oder Löschmitteln bietet. Die Wände 59, der Boden 61 und die obere Abdeckung 52 können zusammenfalt-oder zusammenklappbar miteinander verbunden sein. Vorzugsweise lassen sich die Rettungskörbe 37 bei Nichtgebrauch zusammenlegen.

Der Rahmen 63 ist vorzugsweise starr und viereckig in der senkrechten Symmetrieebene des Rettungskorbes 37 angeordnet und mit dem Einschnitt 55 versehen.

Die Plattform 7 kann zwischen zwei Einsätzen an einem Rettungsobjekt auf kleinem Raum gelagert werden. Dazu wird das oder die Schwenkarmpaare 15,15' durch Einfahren seiner teleskopartigen Abschnitte verkürzt und die Umlenkrollen 19 auf der Achse 17 werden axial gegen die Auslegearme zusammengeschoben oder umgelegt, so dass sie die Breite der Plattform 7 nicht mehr wesentlich überragen. Die Auslegearme 15,15' können z.B. mittels eines Spindelantriebes 65, der einen Scherenmechanismus 67 betätigt, gegeneinandergeklappt werden. Die Laufstegabschnitte 47 können in die Bodenplatte 45 eingeschoben und das schwenkbare Ende 49 über die Bodenplatte 45 geschwenkt werden.

Die Inbetriebnahme der Rettungsplattform 7 erfolgt durch Aufsetzen derselben mittels der Befestigungsstützen 21 und Achszapfen 9 am Auslegerende 11. Dazu wird die Plattform 7 vorzugsweise derart auf einem Transportwagen gelagert, dass sie vom Mobilkran 1 ohne Zuhilfenahme eines weiteren Hebemittels direkt am Auslegerende 11 angekuppelt werden kann. Am unteren Ende des Auslegers 5 wird der Windenträger 33 mit den Spannseil- und Tragseilwinden 29 und 31 befestigt. Die zwischen der Spannseilwinde 29 und der Tragseilwinde 31 liegende Seilschlaufe des Seiles 27 wird anschliessend über die Rolle 19 an der Plattform 7 gelegt, nachdem der oder die Auslegerarme 15 durch den Spindelantrieb 65 nach aussen geschwenkt und die Auslegerarme 15 auf die für den Betrieb notwendige Länge ausgefahren worden sind. Darnach können die Abschnitte 3 des Auslegers 5 auf die notwendige Länge ausgefahren werden. Dabei wird die entsprechende Menge Seil von den beiden Winden 29,31 abgezogen. Sobald diese Arbeit abgeschlossen ist, kann der oder die Rettungskörbe 37 an das von der Spannseilwinde 29 nach oben weglaufende Trum des Seiles 27 angehängt werden. Dabei werden die beiden Trume des Seiles 27 in den Einschnitt 5 eingefahren derart, dass das zur Spannseilwinde verlaufende Trum sich in etwa dem Zentrum des Rettungskorbes 37 befindet. Damit der Rettungskorb 37 ohne Berührung des Auslegers 5 entlang letzterem nach oben bzw. nach unten verfahrbar ist, werden die beiden Seilenden, welche auf die Spannseilwinde 29 bzw. auf die Tragseilwinde 31 auflaufen, entsprechend gespannt gehalten. Das Gespannthalten der beiden Seilenden kann mit hydraulischen oder elektrischen Mitteln erfolgen und wird in diesem Zusammenhang nicht näher erläutert. Selbstverständlich könnte anstelle ein von einer Spannseilwinde über eine Umlenkrolle 19 zur Tragseilwinde verlaufendes Seil auch ein stehendes Tragseil und ein reines Zugseil, an welchen der Rettungskorb 37 aufgehängt ist, verwendet werden. Diese Lösungsmöglichkeit ist nicht dargestellt.

Im Katastrophenfall wird die Rettungsplattform 7, welche beispielsweise zusammen mit dem Windenträger 33 sowie der unteren Aussteigeplattform 39 auf einem vom Mobilkran 1 gezogenen Anhänger oder auf einem separaten Fahrzeug an den Einsatzort herangeführt worden ist, mit dem Ende seines Auslegers 5 fest verbunden. Die im Ausleger 5 angeordneten Hubseile sowie entsprechende Lasthaken werden beim Gebrauch der Rettungsplattform 7 nicht benötigt. Nach der Montage der Rettungsplattform 7 und des Windenträgers 33 kann nach Auslegen der Seilschlaufe auf die Umlenkrolle 19 die Plattform 7 nach oben zum Einsatzort einer Fassade oder auf einem Dach ausgefahren werden. Mit einem am Seil 27 angehängten Rettungskorb 37 oder allenfalls nur auf der Plattform 7 stehend kann eine Bedienungsperson nach oben fahren, und sofern die Plattform 7 mit den entsprechenden elektronischen Steuerungen versehen ist, kann die Plattform 7 direkt von dort aus an ein Fenster oder eine andere Oeffnung am Gebäude herangefahren werden. Damit die Plattform 7 nicht beschädigt werden kann, wird diese nicht direkt an das Gebäude herangeführt, sondern es werden dazu die Laufstegabschnitte 47 auf der Bodenplatte 45 ausgefahren, um an dort eingeschlossene oder wartende, sich in Gefahr befindende Menschen herangeführt zu werden.

Mit einem oder mehreren parallel oder nacheinander nach oben geführten Rettungskörben 37 werden die befreiten Menschen, welche über den Laufsteg zu den Rettungskörben 37 gebracht worden sind, gruppenweise nach unten gefahren. Dabei werden sie infolge der Neigung des Auslegers 5 sofort aus dem Gefahrenbereich am Gebäude herausgeführt und können in genügender Distanz auf die Aussteigeplattform 39 gelangen.

## Patentansprüche

1. An einem Mobilkran (1) mit einem um eine horizontale Achse schwenkbaren und um eine vertikale Achse drehbaren Ausleger (5) am Auslegerende (11) anbaubaren Plattform (7), dadurch gekennzeichnet, dass auf der Plattform (7) mindestens eine Umlenkrolle (19) zum Umlenken eines Seiles (27) und am unteren Ende des Auslegers (5) zwei Seilwinden (29,31) zur Aufnahme der beiden Enden der um die Umlenkrolle (19) geführten Seilschlaufe angeordnet sind, und dass an einem der beiden Trume des Seiles (27) ein vom Boden zur Plattform (7) und zurück fahrbarer Rettungskorb (37) befestigt ist.

2. Plattform nach Anspruch 1, dadurch gekennzeichnet, dass die den Rettungskorb (37) tragende Seilschlaufe im wesentlichen parallel zum Ausleger (5) gespannt gehalten wird.

3. Plattform nach Anspruch 1 oder 2, dadurch gekennzeichnet, dass die Umlenkrolle (19) an einem ausschwenkbaren und/oder teleskopisch ausfahrbaren Auslegerarm (15) befestigt ist.

4. Plattform nach einem der Ansprüche 1 bis 3, dadurch gekennzeichnet, dass die Seilwinden (29,31) auf einem vorzugsweise verstellbaren Windenträger (33) montiert sind.

5. Plattform nach Anspruch 4, dadurch gekennzeichnet, dass direkt auf dem Fahrgestell des Mobilkrans (1) oder auf dem Windenträger (33) eine Aussteigeplattform (39) mit einer zum Boden führenden Treppe (43) oder Rutsche angeordnet ist.

6. Plattform nach einem der Ansprüche 1 bis 5, dadurch gekennzeichnet, dass der Rettungsorb (37) einen Einschnitt (53) zum Durchführen der Seile (27) aufweist.

7. Plattform nach einem der Ansprüche 1 bis 6, dadurch gekennzeichnet, dass der Rettungskorb (37) einen Rahmen (63) aufweist, an dem die Wände (59), der Boden (61) und die obere Abdeckung (51) in zusammenfalt- oder zusammenklappbarer Weise befestigt sind.

8. Plattform nach Anspruch 7, dadurch gekennzeichnet, dass die Wände (59) und die Abdekkung (51) aus Platten oder aus Tuch bestehen.

9. Plattform nach Anspruch 7, dadurch gekennzeichnet, dass der Rettungsorb (37) in eine Transportstellung zusammenlegbar ausgebildet ist.

10. Plattform nach einem der Ansprüche 1 bis 9, dadurch gekennzeichnet, dass die Plattform (7) aus deren Bodenplatte (45) ausfahrbare und/oder schwenkbare Laufstegabschitte (47) aufweist.
